# EUROPÄISCHE PATENTSCHRIFT

(11) **EP 0 282 850 B1**
(45) Veröffentlichungstag und Bekanntmachung des Hinweises auf die Patenterteilung: **25.09.1991**
(21) Anmeldenummer: 88103446.6
(22) Anmeldetag: 05.03.1988
(51) Int. Cl.: A47L 11/30, A47L 11/162

(54) **Fahrbarer Bodenreinigungsautomat**
Mobile floor cleaning machine
Appareil mobile pour nettoyer des surfaces

(30) Priorität: 13.03.1987 DE 3708086
(43) Veröffentlichungstag der Anmeldung: 21.09.1988
(73) Patentinhaber: Henkel Kommanditgesellschaft auf Aktien, 40191 Düsseldorf (DE)
(72) Erfinder: Kohl, Albert, CH-4500 Solothurn (CH); Seilaz, Léon, CH-3425 Koppigen (CH)

(56) Entgegenhaltungen:
- DE-B- 1 112 815
- DE-U- 8 617 171
- US-A- 3 443 272
- US-A- 4 329 756

## Beschreibung

Die Erfindung betrifft einen fahrbaren Bodenreinigungsautomaten mit integrierten Frisch- und Schmutzflüssigkeitsabteilen, mit einem reguliert aus dem Frischflüssigkeitsabteil zu versorgenden Reinigungsrotor sowie mit einer in das Schmutzflüssigkeitsabteil fördernden Saugdüse und mit einem Bedienungselemente aufnehmenden Lenker.

Ein bereits in der Praxis angewendeter Reinigunsautomat dieser Art besitzt an seiner Unterseite eine Rotoraufnahme, die mit einem Zubehörteil, insbesondere einer Bürste oder einem Treibteller mit Pad, zu kuppeln ist, indem das Zubehörteil auf den Boden gelegt und das Gerät über das Zubehörteil gefahren sowie darauf aufgesetzt wird. Zum Einrasten des Zubehörteils ist dann lediglich ein kurzes Antippen des dem Rotor zugeordneten Motors erforderlich.

Bei Anwendung wird aus einem gesonderten Frischwassertank Reinigungsflüssigkeit über den Rotor auf den zu behandelnden Fußboden aufgespritzt. Zugleich wird mit dem Rotor gescheuert. Mit Hilfe einer beim Vorwärtsschieben des Automaten dem Rotor nachfolgenden balkenartigen Wassersaugdüse wird das nach dem Scheuern noch verbleibende Schmutzwasser wieder aufgesaugt, so daß der Boden in einem Arbeitsgang gründlich gescheuert und gleichzeitig gewissermaßen trockengewischt, das heißt abgesaugt, werden kann.

Das Maß der Frischflüssigkeitszufuhr zum Reinigungsrotor soll, z.B. in Abhängigkeit von der zu beseitigenden Verschmutzung, veränderbar sein. Bei im Gebrauch befindlichen Geräten wird die Flüssigkeitszufuhr zum Rotor mit einem Elektroventil geöffnet und anschließend mit Hilfe eines Handventils reguliert. Dieses Handventil muß natürlich immer im Bereich unterhalb des Flüssigkeitstanks, also in Bodennähe, montiert werden. Es ist daher nur mühsam zu bedienen. Ein weiteres Problem besteht darin, daß der Frischflüssigkeitsdruck von der Menge der Frischflüssigkeitsreserve abhängt. Diese Schwierigkeit wird besonders gravierend, wenn ein flexibler Flüssigkeitstank, bei dem beispielsweise die Zwischenwand zwischen Frisch- und Schmutzflüssigkeit als dichte Membran oder Wassersack ausgebildet ist, verwendet wird.

Ein fahrbarer Bodenreinigungsautomat der vorstehend beschriebenen Art ist aus dem DE-U-8617171 bekannt.

Der Erfindung liegt die Aufgabe zugrunde, für den eingangs genannten Reinigungsautomaten eine bequem zu bedienende Mengenregulierung der Frischflüssigkeitszufuhr zu schaffen, die auch bei Verwendung eines flexiblen Tanks einzusetzen ist.

Bei einem fahrbaren Bodenreinigungsautomat der eingangs bezeichneten Art wird diese Aufgabe gemäß der Erfindung gelöst durch ein gleichstromgespeistes Maschinennetz und eine Wechselstrom-Schwingkolbenpumpe zum Regulieren der Frischflüssigkeitszufuhr zum Reinigungsrotor, der eine Impulsgeber-Elektronik zum gesteuerten Regulieren der Pumpenförderleistung vorgeschaltet ist.

Durch die Erfindung wird erreicht, daß die Steuermittel der Frischflüssigkeitszufuhr in den Lenker des Automaten bzw. in dessen Armaturenbrett zu verlegen ist. Die Bedienung kann also ohne körperliche Anstrengung und zugleich mit größerer Präzision, wegen der besseren Beobachtungsmöglichkeit des Fußbodens erfolgen. Beispielsweise werden zum Regulieren der Frischflüssigkeitsmenge zwei Tasten, nämlich eine Plus- Taste und eine Minus-Taste, die im Lenker bzw. im Armaturenbrett des Automaten integriert sind, vorgesehen.

Natürlich ist es zum Betrieb des erfindungsgemäßen Automaten auch vorteilhaft, jeweils noch zur Verfügung stehende Frischflüssigkeitsmengen zu erkennen. Vorzugsweise werden hierzu im Frischflüssigkeitsabteil des Tanks Sonden zum Erfassen des augenblicklichen Füllstands vorgesehen. Insbesonders sollen diese Sonden über einen bei Eintauchen (der Sonden) in die Frischflüssigkeit durchschaltenden, integrierten Schaltkreis (IC) mit Wechselspannung versorgt werden. Der IC soll also durchschalten, wenn und solange die Sonde von der jeweiligen Flüssigkeit bedeckt ist. Auf diese Weise kann der Füllstand beispielsweise durch Leuchtdioden, Zeigerinstrumente, Warnlichter oder dergleichen angezeigt werden.

Unter dem Begriff "Frischflüssigkeit" wird im vorliegenden Zusammenhang eine Mischung von Frischwasser und Reinigungskonzentrat verstanden. "Schmutzflüssigkeit" ist vom Boden aufgesaugte Frischflüssigkeit. Der Einfachheit halber wird auch von Frischwasser bzw. Schmutzwasser gesprochen.

Anhand der schematischen Zeichnung von Ausführungsbeispielen werden Einzelheiten der Erfindung erläutert. Es zeigen:
- Fig. 1: eine Seitenansicht, teilweise im Schnitt, eines fahrbaren Bodenreinigungsautomaten;
- Fig. 2: eine Projektion des Automaten nach Fig. 1 auf dem Boden mit zwei Positionen des verstellbaren Maschinenrahmens;
- Fig. 3: eine Ansicht des Automaten von Fig. 1 von links, teilweise im Schnitt;
- Fig. 4: eine Seitenansicht, teilweise im Schnitt, des fahrbaren Bodenreinigungsautomaten mit auswechselbarer mechanisch fester Zwischenwand;
- Fig. 5: einen Schnitt längs der Linie V-V von Fig. 4;
- Fig. 6: einen Schnitt entsprechend Fig. 5 für den Fall einer als Membran oder Wassersack ausgebildeten flexiblen Zwischenwand;
- Fig. 7: einen Schnitt längs der Linie VII-VII von Fig. 6; und
- Fig. 8: den Kupplungsbereich von Gerätemitnehmer und Reinigungsrotor

Die Fig. 1 bis 3 zeigen einen fahrbaren Bodenreinigungsautomaten in drei verschiedenen Ansichten, Projektionen bzw. Schnitten. Der Automat besteht aus einem insgesamt mit 1 bezeichneten Wagen mit Fahrrollen 2 und Stützrollen 3 sowie Lenker 4 mit Bedienungspult. Einen grossen Teil des Innern des Wagens 1 nimmt ein insgesamt mit 5 bezeichneter Flüssigkeitstank ein. Dieser besitzt einen Deckel 6 mit daran befestigtem, eine Skala aufweisenden Dosierbehälter 7. Die Skala soll dem gewünschten Mischungsverhältnis von Frischwasser zu Reinigungskonzentrat entsprechen. Bei geöffnetem Deckel 6 kann der Dosierbehälter 7 nach dem vorgegebenen Mischungsverhältnis gefüllt werden. Durch Schließen des Deckels 6 in Schließrichtung 8 entleert sich der Inhalt 9 des Dosierbehälters 7 in den Flüssigkeitstank 5.

Der Flüssigkeitstank 5 besteht aus einem Frischwasserabteil 10 und einem Schmutzwasserabteil 11. Im Ausführungsbeispiel werden im Frischwasserabteil 10 mehrere Sonden 12 zum Erfassen und Anzeigen des Füllstands vorgesehen. Mit einem integrierten Schaltkreis bzw. IC werden die Sonden mit einer Wechselspannung (um ein galvanisches Abtragen der Sonden zu verhindern, wird Gleichstrom nicht verwendet) beaufschlagt. Der IC schaltet durch, sobald und solange die Sonden von einer Flüssigkeit bedeckt sind. Der Füllstand kann durch Leuchtdioden, Zeigerinstrumente, Warnlichter oder dergleichen angezeigt werden.

Das Frischwasserabteil 10 und das Schmutzwasserabteil 11 werden durch eine Zwischenwand 13 voneinander getrennt. Die Zwischenwand kann wie in Fig. 2 oder 3 eine feste Trennwand zwischen den beiden Abteilen 10 und 11 darstellen. Sie kann zur Anpassung an das jeweilige Mengenverhältnis auch seitlich verschiebbar bzw. verstellbar zur Trennung der Abteile 10 und 11 angeordnet werden. In den Fig. 4 und 5 wird eine feste Zwischenwand 13 mit darin eingesetzten Filterkerzen 14 schematisch dargestellt. Anstelle einer festen Zwischenwand 13 kann nach Fig. 6 und 7 auch eine flexible Zwischenwand 15 zur Abrennung des Frischwasserabteils 10 vom Schmutzwasserabteil 11 verwendet werden.

Nach Fig. 1 und 2 wird an der Unterseite des Wagens 1 ein verstellbarer Maschinenrahmen 16 befestigt, der aus mindestens zwei etwa radial in Bezug auf den auf der Unterseite 17 des Wagens 1 in einer Aufnahme 18 eingekuppelten Reinigungsrotor 19 auseinander bzw. ineinander zu schiebenden Rahmenteilen 20, 21 besteht. Die Rahmenteile 20, 21 sind also in den in Fig. 2 dargestellten Pfeilrichtungen 22 bzw. 23 in Richtung auf die Aufnahme 18 radial verschiebbar. Durch eine solche Verstellung des Maschinenrahmens 16 ist es möglich, einen Rotor 19 mit kleinerem Durchmesser durch einen Rotor 24 mit größerem Durchmesser zu ersetzen und den von dem Maschinenrahmen 16 zumindest teilweise umschlossenen Maschinenraum bzw. Waschraum in und unter dem Reinigunsrotor 19 bzw. 24 möglichst gut an dessen Durchmesser anzupassen.

An der Rückseite des Automaten, das heißt auf der vom Reinigungsrotor 19 bzw. 24 abgewandten Seite der Fahrrollen 2 wird nach Fig. 1 und 2 eine Saugdüse 25 vorgesehen, die die Form eines Saugbalkens haben kann. Auf der Vorderseite des Automaten, als der Saugdüse 25 gegenüber sowie an den Seiten des Automaten, das heißt seitlich des Rotors, wird nach Fig. 1 und 4 ein am Maschinenrahmen 16 hängender Vorhang 26 angebracht. Dadurch wird erreicht, daß nach den von dem Maschinenrahmen 16 bzw. Vorhang 26 abgeschirmten Seiten Wasser praktisch nicht - jedenfalls bei ebenem Boden - abfließen kann.

Anhand von Fig. 8 wird ein Ausführungsbeispiel des Rotorwechselsystems beschrieben. Zum Einkuppeln eines z.B. als Bürste ausgebildeten Reinigungsrotors 19 in die insgesamt mit 18 bezeichnete Aufnahme des Automaten wird zunächst ein als Kupplung vorgesehener Mitnehmerstern 27 (mit Motor 28) in Pfeilrichtung 29 angehoben. Daraufhin wird der Rotor 19 unter die Maschine geschoben, bis er zum Vorzentrieren an einen Zentrierzapfen anstößt. Schließlich wird der Motor 28 in Pfeilrichtung 29 abgesenkt, derart, daß der Mitnehmerstern 27 in eine Mitnehmer-Aufnahme des Rotors 19 eintritt und dort einrastet.

Wichtig in diesem Zusammenhang ist die beispielsweise durch den Motor 28 hindurchgeführte Frischwasserzufuhr mit einer Verbindungsleitung 30 zwischen Frischwasserabteil 10 und Reinigungsrotor 19. Diese Verbindungsleitung 30 enthält eine Wechselstrom-Schwingkolbenpumpe 31 zum Regulieren der Frischwasserzufuhr zum Rotor 19. Zum Steuern der Schwingkolbenpumpe 31 dient eine Impulsgeber-Elektronik 32, die mit einer (nicht gezeichneten) Bedienungstastenanordnung im Armaturenbrett oder dergleichen einerseits und mit der Schwingkolbenpumpe 31 andererseits über eine Leitung 33 verbunden wird. Vorzugsweise kann die Elektronik 32 auch noch eine von den Sonden 12 nach Fig. 3 ausgehende Steuerverbindung sowie eine weitere ebenfalls nicht gezeichnete Steuerverbindung zum Motor 28 besitzen um bei Flüssigkeitsmangel im Abteil 10 ein Trockenlaufen des Reinigungsrotors 19 zu vermeiden.

Der fahrbare Bodenreinigungsautomat kann wahlweise aus einer Batterie oder unmittelbar vom Netz betrieben werden. Bei Batteriebetrieb, z.B. mit 24 Volt, wird ein Batteriesatz in ein Batteriefach 34 nach Fig. 1 der Maschine fertig verkabelt eingeschoben und an das Maschinennetz angeschlossen. Bei Netzbetrieb ( 220 Volt, Wechselstrom) des an sich für den Batteriebetrieb ausgelegten Automaten wird in das Batteriefach 34 ein einen Trafo und einen Gleichrichter enthaltendes Netzteil eingeschoben und mit dem Maschinennetz verbunden.

### Bezugszeichenliste

- 1: = Wagen
- 2: = Fahrrolle
- 3: = Stützrolle
- 4: = Lenker
- 5: = Flüssigkeitstank
- 6: = Deckel (5)
- 7: = Dosierbehälter
- 8: = Schließrichtung
- 9: = Inhalt (7)
- 10: = Frischwasserabteil
- 11: = Schmutzwasserabteil
- 12: = Sonde
- 13: = feste Zwischenwand
- 14: = Filterkerze
- 15: = flexible Zwischenwand
- 16: = Maschinenrahmen
- 17: = Unterseite (1)
- 18: = Aufnahme (19)
- 19: = Reinigungsrotor
- 20: = Rahmenteil
- 21: = Rahmenteil
- 22: = Pfeil (20)
- 23: = Pfeil (21)
- 24: = Rotor, großer Durchmesser
- 25: = Saugdüse
- 26: = Schutzvorhang
- 27: = Mitnehmerstern
- 28: = Motor
- 29: = Pfeil
- 30: = Verbindungsleitung
- 31: = Schwingkolbenpumpe
- 32: = Elektronik
- 33: = Leitung
- 34: = Batteriefach

## Patentansprüche

1. Fahrbarer Bodenreinigungsautomat mit integrierten Frisch- und Schmutzflüssigkeitsabteilen (10, 11), mit einem reguliert aus dem Frischflüssigkeitsabteil (10) zu versorgenden Reinigungsrotor (19) sowie mit mindestens einer in das Schmutzflüssigkeitsabteil (11) fördernden Saugdüse (25) und mit einem Bedienungselemente aufnehmenden Lenker (4),
gekennzeichnet durch
ein gleichstromgespeistes Maschinennetz und eine Wechselstrom-Schwingkolbenpumpe (31) zum Regulieren der Frischflüssigkeitszufuhr zum Reinigungsrotor (19), der eine Impulsgeber-Elektronik (32) zum gesteuerten Regulieren der Pumpenförderleistung vorgeschaltet ist.

2. Automat nach Anspruch 1,
dadurch gekennzeichnet,
daß die Elektronik (32) etwa zehn Regulierstufen besitzt.

3. Automat nach Anspruch 1 oder 2,
gekennzeichnet durch
in den Lenker (4) bzw. in ein Armaturenbrett integrierte Bedienungstasten, insbesondere eine Plustaste und eine Minustaste, zum Regulieren der Schwingkolbenpumpe (31).

4. Automat nach einem oder mehreren der Ansprüche 1 bis 3,
dadurch gekennzeichnet,
daß im Frischflüssigkeitsabteil (10) Sonden (12) zum Erfassen des Tankfüllstands angeordnet sind.

5. Automat nach Anspruch 4,
dadurch gekennzeichnet,
daß die Sonden (12) über einen bei Eintauchen der Sonden in der Frischflüssigkeit durchschaltenden, integrierten Schaltkreis mit Wechselspannung zu beaufschlagen sind.

6. Automat nach Anspruch 5,
dadurch gekennzeichnet,
daß dem integrierten Schaltkreis und den Sonden Füllstands-Anzeigemittel, wie Leuchtdioden, Zeigerinstrumente oder Warnlichter, zugeordnet sind.

## Claims

1. Mobile automatic floor cleaning machine with integrated compartments (10, 11) for fresh and dirty liquid, with a cleaning rotor (19) to be supplied in regulated manner from the fresh liquid compartment (10) as well as with at least one suction nozzle (25) conveying into the dirty liquid compartment (11) and with a steering device (4), which receives operating elements, characterised by a machine mains unit fed by direct current and an alternating current vibrating piston pump (31) for regulating the fresh liquid feed to the cleaning rotor (19), upstream of which is connected an electronic pulse generator system (32) for the controlled regulation of the conveying performance of the pump.

2. Automatic machine according to claim 1, characterised thereby, that the electronic system (32) comprises about ten regulating steps.

3. Automatic machine according to claim 1 or 2, characterised by operating keys, in particular a plus key and a minus key, which are integrated into either the steering device (4) or a dashboard and provided for the regulation of the vibrating piston pump (31).

4. Automatic machine according to one or more of the claims 1 to 3, characterised thereby, that probes (12) for the detection of the tank filling state are arranged in the fresh liquid compartment (10).

5. Automatic machine according to claim 4, characterised thereby, that the probes (12) are to be acted on by alternating voltage by way of an integrated switching circuit which becomes conductive on the probes dipping into the fresh liquid.

6. Automatic machine according to claim 5, characterised thereby, that filling state indicating means, such as luminescent diodes, pointer instruments or warning lights are associated with the integrated switching circuit and the probes.

## Revendications

1. Appareil automatique mobile pour le nettoyage de sols comportant des compartiments intégrés (10, 11), à liquides propres et à liquides sales, et un rotor de nettoyage (9) alimenté de façon régulée depuis le compartiment à liquides propres, ainsi qu'au moins une buse d'aspiration (25), transportant dans le compartiment à liquides sales, et un dispositif de direction (4) pourvu d'organes de service, caractérisé par le fait qu'il comporte un organe moteur alimenté en courant continu et une pompe à pistons oscillants (31) alimentée en courant alternatif pour réguler l'amenée des liquides propres au rotor de nettoyage (19) pourvu d'un appareillage électronique (32) à générateur d'impulsions monté en amont pour la régulation contrôlée du débit de pompage.

2. Appareil automatique selon la revendication 1, caractérisé par le fait que l'appareillage électronique (32) est pourvu d'environ dix niveaux de régulation.

3. Appareil automatique selon l'un ou l'autre des revendications 1 ou 2, caractérisé par le fait qu'il comporte des touches de service intégrées dans le dispositif de direction (4) ou dans un tableau de commande et, notamment une touche plus et une touche moins pour la régulation de la pompe à pistons oscillants (31).

4. Appareil automatique selon l'une quelconque des revendications 1 à 3, caractérisé par le fait, que des sondes (12) sont disposées dans le compartiment à liquides propres (10) et adaptées pour détecter le niveau de remplissage du réservoir.

5. Appareil automatique selon la revendication 4, caractérisé par le fait, que les sondes (12) sont alimentées en tension alternative par l'intermédiaire d'un circuit intégré se déclenchant lorsqu'elles sont immergées dans le liquide propre.

6. Appareil automatique selon la revendication 5, caractérisé par le fait, que des moyens d'affichage du niveau de remplissage, tels que des diodes luminescentes, des instruments à aiguilles ou des voyants d'avertissement sont affectés au circuit intégré et aux sondes.
